# DEMANDE DE BREVET EUROPEEN

(11) **EP 1 201 454 A1**
(43) Date de publication de la demande: **02.05.2002**
(21) Numéro de dépôt: 01402751.0
(22) Date de dépôt: 24.10.2001
(51) Int. Cl.: B42F 7/04

(54) **Cordon de fermeture pour article de bureau**

(30) Priorité: 24.10.2000 FR 0013597
(71) Demandeur: Viquel, 92711 Colombres Cédex (FR)
(72) Inventeur: Viquel, Gérard, 75016 Paris (FR)
(74) Mandataire: Laget, Jean-Loup

(57) **Abrégé**

L'invention concerne un cordon de fermeture (1) comprenant un élément filaire élastique (2) pour article de bureau tel que chemise, classeur.

L'invention consiste en ce que ledit élément filaire (2) comprend un élément d'arrêt (3, 3') à chacune de ses extrémités, ledit élément filaire (2) et lesdits éléments d'arrêt (3, 3') étant constitués d'une seule pièce en matière plastique élastique moulée.

## Description

La présente invention concerne d'une manière générale les moyens de fermeture pour article de bureau et plus particulièrement les cordons de fermeture pour de tels articles.

Un moyen de fermeture connu pour des articles de bureau, tels que des chemises, des classeurs, des boîtes de rangement, etc. comprend un élément filaire élastique, cet élément filaire élastique comprend en général plusieurs brins d'un matériau élastique du type élastomère regroupés en nappe ou en cordelette et généralement enrobés de tissus pour maintenir l'ensemble des brins et préserver la matière élastique des agressions extérieures conduisant à sa détérioration et offrant ainsi une surface de rupture plus importante que les brins isolés.

En général, ces cordons coulissent à l'intérieur de perforations réalisées dans le matériau constituant l'article de bureau, qui est en général choisi parmi le carton ou les plastiques. Ces perforations peuvent être munies d'oeillets métalliques, les extrémités des cordons étant fixées à l'article, par exemple par des rivets, des oeillets, par agrafe ou par fusion.

L'utilisation de plusieurs matériaux, comme les élastomères et le tissu, rend la réalisation de ces cordons, ainsi que celle des articles de bureaux qui en sont équipés, délicate et onéreuse.

De plus, la présence de métal au niveau d'oeillets, de rivets ou d'agrafes rend délicate l'utilisation à long terme de l'article concerné du fait de la corrosion du métal par les éléments extérieurs, comme l'humidité de l'air ou la perspiration des mains, ainsi que du fait de l'usure du matériau constituant le cordon ou l'article de bureau suite aux frottements répétés du métal sur ces matériaux.

En outre, ces éléments métalliques peuvent provoquer des blessures particulièrement douloureuses aux doigts de l'utilisateur même dans le cas où ces éléments ne seraient pas détériorés auparavant.

De plus, la présence de métaux fragilise les articles de bureau au niveau de leur insertion et détériorent à la fois le support sur lequel ils sont fixés et les documents disposés dans l'article de bureau. Ces détériorations sont à la fois mécaniques (déchirures, arrachement) et esthétiques par multiplication des tâches de corrosion qui, en outre, provoquent également une détérioration chimique du substrat sur lequel elles apparaissent.

La présente invention a donc pour but de remédier à ces inconvénients en proposant un cordon de fermeture comprenant un élément filaire élastique pour article de bureau tel que chemise, classeur, présentant l'avantage d'être mono-matière donc moins coûteuse à produire et excluant l'utilisation de métal pour toutes les raisons citées précédemment.

A cet effet, conformément à l'invention, un cordon de fermeture comprenant un élément filaire élastique pour article de bureau tel que chemise, classeur, ledit élément filaire comprenant un élément d'arrêt à chacune de ses extrémités, ledit élément filaire et lesdits éléments d'arrêt étant constitués d'une seule pièce en matière plastique élastique moulée.

Ainsi, la réalisation d'un élément filaire d'une seule pièce, solidaire de ces éléments d'arrêt, eux-mêmes réalisés dans la même matière et en même temps que l'élément filaire, permet de diminuer les coûts de production en temps et en matière première.

De plus, le cordon selon l'invention permet de ne pas utiliser un métal pour sa fixation et son passage et donc d'assurer une longévité plus importante à l'article de bureau par élimination des risques de détérioration chimique, mécanique et esthétique, à la fois de l'article de bureau, des documents qu'il contient et du cordon permettant sa fermeture. On évitera également tout risque de blessure particulièrement désagréable.

De préférence, un cordon de fermeture selon l'invention comprendra des éléments d'arrêt constitués d'un corps de section supérieure à celle dudit élément filaire et d'une tête munie d'au moins deux extensions radiales diamétralement opposées.

Plus préférentiellement encore, lesdites extensions radiales sont de longueurs différentes.

Ainsi, l'élément d'arrêt a une quantité de matière plus importante que l'élément filaire et peut donc mieux résister aux frottements qu'il aura à subir sur le matériau constituant l'article de bureau que s'il avait une section plus faible. De manière avantageuse, on préférera choisir, pour le corps de l'élément d'arrêt, une section sensiblement identique à celle d'une perforation pratiquée dans l'article de bureau dans laquelle coulisse le cordon de manière à assurer un début de blocage de l'élément filaire. Ce blocage sera bien entendu assuré par la tête de l'élément de d'arrêt. La forme de cette tête peut être quelconque.

Un des avantages de la réalisation particulière de la tête citée plus avant est de permettre un maintien efficace du cordon au niveau de la perforation pratiquée dans l'article de bureau. La différence de longueur entre les deux extensions radiales permet ainsi de passer le cordon à l'intérieur de la perforation, du fait de la petite taille de l'une de ces extensions qui permet un guidage du cordon au travers de la perforation, la majeure partie des forces de traction s'exerçant sur l'extension radiale la plus longue offrant une surface de contact avec la surface de la paroi de l'article de bureau plus importante.

De manière avantageuse, un cordon de fermeture selon l'invention comprendra, à titre d'extensions radiales, des languettes.

Cette forme de réalisation d'extensions radiales sous forme de deux languettes est, bien entendu, la réalisation la plus simple et la moins onéreuse.

De préférence, conformément à l'invention, un cordon de fermeture pour article de bureau comprendra une tête et des extensions radiales munies d'un méplat sur la face de ladite tête adjacente audit corps dudit élément d'arrêt

Cette réalisation particulière confère à la tête de l'élément d'arrêt du cordon une surface de contact encore plus importante avec la surface de la paroi de l'article de bureau sur laquelle elle prend appui et ainsi offre une meilleure répartition des forces de tractions exercées après fermeture par l'élément filaire sur l'élément d'arrêt.

L'invention concerne également des articles de bureau tel que chemises, classeurs comprenant au moins un cordon de fermeture conformément à la description ci-dessus détaillée.

L'invention sera bien comprise à la lecture de la description suivante illustrée d'un exemple de réalisation non limitatif, en référence à la figure unique annexée.

La figure 1 représente une vue de dessus d'un cordon de fermeture comprenant un élément filaire élastique pour article de bureau tel que chemise, classeur conformément à l'invention.

Sur la figure 1 est représentée un cordon 1 comprenant un élément filaire élastique 2 et un élément d'arrêt 3, 3' à chacune de ses extrémités. Conformément à l'invention, l'élément filaire 2 et les éléments d'arrêt 3, 3' sont constitués d'une seule pièce en matière plastique élastique moulée.

Les éléments d'arrêts 3, 3'sont constitués d'un corps 4, 4' de section supérieure à celle dudit élément filaire 2 et d'une tête 5, 5' munie de deux languettes radiales 6, 7 ; 6', 7' diamétralement opposées et de longueurs différentes permettant à la fois le passage de l'élément d'arrêt dans les perforations prévues dans la paroi de l'article de bureau et une bonne répartition des forces de traction exercées par l'élément filaire 2 sur les languettes 6, 7 ; 6', 7' des éléments d'arrêt 3, 3'.

Sur la tête 5, 5' et sur les languettes 6, 7 ; 6', 7' radiales est pratiqué un méplat 8, 8' sur la face de la tête 5, 5'et des languettes 6, 7 ; 6',7' adjacente au corps de l'élément d'arrêt 3, 3'.

## Revendications

1. Cordon de fermeture comprenant un élément filaire élastique pour article de bureau tel que chemise, classeur,
**caractérisé en ce que** ledit élément filaire comprend un élément d'arrêt à chacune de ses extrémités, ledit élément filaire et lesdits éléments d'arrêt étant constitués d'une seule pièce en matière plastique élastique moulée.

2. Cordon de fermeture selon la revendication 1,
**caractérisé en ce que** lesdits éléments d'arrêt sont constitués d'un corps de section supérieure à celle dudit élément filaire et d'une tête munie d'au moins deux extensions radiales diamétralement opposées.

3. Cordon de fermeture selon la revendication 2,
**caractérisé en ce que** lesdites extensions radiales sont de longueurs différentes.

4. Cordon de fermeture selon l'une quelconque des revendications 2 et 3,
**caractérisé en ce que** lesdites extensions radiales sont des languettes.

5. Cordon de fermeture selon l'une quelconque des revendications 2 à 4,
**caractérisé en ce que** ladite tête et lesdites extensions radiales sont munies d'un méplat sur la face de ladite tête adjacente audit corps dudit élément d'arrêt

6. Article de bureau,
**caractérisé en ce qu'**il comprend au moins un cordon de fermeture selon l'une quelconque des revendications 1 à 5.
